# EUROPÄISCHE PATENTSCHRIFT

(11) **EP 0 204 223 B1**
(45) Veröffentlichungstag und Bekanntmachung des Hinweises auf die Patenterteilung: **17.11.1988**
(21) Anmeldenummer: 86106976.3
(22) Anmeldetag: 22.05.1986
(51) Int. Cl.: H01H 13/70

(54) **Tastenbaustein**
Push button module
Unité de construction à bouton-poussoir

(30) Priorität: 30.05.1985 DE 3519422
(43) Veröffentlichungstag der Anmeldung: 10.12.1986
(73) Patentinhaber: SIEMENS AKTIENGESELLSCHAFT, 80333 München (DE)
(72) Erfinder: Vermeulen, Ronny, B-8540 Bellegem (BE)

(56) Entgegenhaltungen:
- DE-U- 8 334 679
- GB-A- 2 113 920

## Beschreibung

Die Erfindung bezieht sich auf einen Tastenbaustein, mit einem glocken- oder kuppelförmigen, aus elastischem Material bestehenden Tastenkörper, der einen seine offene Seite begrenzenden Rand aufweist, und mit einem den Tastenkörper zumindest teilweise aufnehmenden Kunststoff-Gehäuseteil, in welches der Tastenkörper mit seiner geschlossenen Seite voraus einsetzbar ist und mit am Tastenkörper in der Nähe seines Randes vorgesehenen, nach aussen gerichteten Ansätzen, die in Nischen oder Taschen eingreifen, die quer zur Achse des Tastenkörpers im Kunststoff-Gehäuseteil vorgesehen sind.

Ein solcher Tastenbaustein ist schon aus dem DE-GM 8 334 679 bekannt. Bei diesem bekannten Tastenbaustein dienen die Ansätze, die in Ausnehmungen im Kunststoff-Gehäuseteil eingreifen, dazu, den Tastenkörper unkompliziert im Kunststoff-Gehäuseteil festzuhalten, so dass ein einfach zu handhabender, aus Tastenkörper und Kunststoff-Gehäuseteil bestehender, Verbundkörper gebildet wird.

Bei der Massenherstellung derartiger Tastenbaustein ist das Einfügen der Ansätze des Tastenkörpers in die Ausnehmungen des Kunststoff-Gehäuseteiles bei dem bekannten Tastenbaustein nicht ganz einfach, da hierzu der aus elastischem Material bestehende glocken- oder kuppelförmige Tastenkörper elastisch deformiert werden muss.

Aufgabe vorliegender Erfindung ist es daher, einen Tastenbaustein der eingangs genannten Art so auszubilden, dass der Tastenkörper ungehindert, also ohne ihn zu deformieren, in das Kunststoff-Gehäuseteil eingesetzt werden kann und der Tastenkörper nach dem Einsetzen zusammen mit dem Kunststoff-Gehäuseteil einen unkompliziert handhabbaren Verbundkörper bildet.

Erfindungsgemäss ergibt sich die Lösung dieser Aufgabe dadurch, dass auf der offenen Seite des Tastenkörpers die Ansätze des Tastenkörpers erfassende Begrenzungswände des Kunststoff-Gehäuseteiles lediglich durch Schwenkkörper gebildet sind, die über Filmscharniere einstückig mit dem Kunststoff-Gehäuseteil zusammenhängen.

Durch diese Ausbildung des Tastenbausteines halten nur die Schwenkkörper den Tastenkörper entgegengesetzt zur Einsetzrichtung des Tastenkörpers im Kunststoff-Gehäuseteil fest. Diese Schwenkkörper bilden im freien Zustand, also beim Einsetzen des Tastenkörpers in das Kunststoff-Gehäuseteil, kein Hindernis für den Tastenkörper, wodurch beim Einsetzen des Tastenkörpers in das Kunststoff-Gehäuseteil keine Deformation des Tastenkörpers erforderlich ist. Erst nach dem Einsetzen des Tastenkörpers in das Kunststoff-Gehäuseteil werden die Schwenkkörper in die Haltestellung bewegt und verriegeln den Tastenkörper im Kunststoff-Gehäuseteil.

In weiterer Ausgestaltung der Erfindung kann vorgesehen sein, dass die Ansätze des Tastenkörpers durch einen Steg gebilet sind, der den Tastenkörper in der Nähe seines Randes umgibt und dass das Kunststoff-Gehäuseteil eine diesem Steg angepasste Innenwand mit Auflagefläche aufweist, die beim Einsetzen des Tastenkörpers in das Kunststoff-Gehäuseteil als Anschlag wirksam ist.

Auf diese Weise bildet die Auflagefläche einenHalterand für den Tastenkörper, wobei die Innenwand den Tastenkörper im Kunststoff-Gehäuseteil selbsttätig zentriert, so dass beim Einsetzen des Tastenkörpers in das Kunststoff-Gehäuseteil keine zusätzlichen Massnahmen erforderlich sind, um Tastenkörper und Kunststoff-Gehäuseteil aufeinander auszurichten.

Ferner kann im Rahmen der Erfindung vorgesehen sein, dass die jeweils in einer zur Achse des Tastenkörpers parallelen Ebene bewegbaren Schwenkkörper Haltehaken aufweisen, die in einer Verriegelungsposition der Schwenkkörper eine Parallelstellung zu der Auflagefläche der Innenwand einnehmen und in dieser Parallelstellung zu der Auflagefläche der Innenwand einen der Dicke des Tastenkörpersteges entsprechenden Abstand haben.

Vorteilhaft wird dadurch der Steg des Tastenkörpers nur in Achsrichtung des Tastenkörpers an einander gegenüberliegenden Seiten vom Kunststoff-Gehäuseteil erfasst. Die Funktion des Tastenkörpers wird dadurch von der Halterung des Tastenkörpers im Kunststoff-Gehäuseteil in keiner Weise beeinträchtigt.

Schliesslich kann noch vorgesehen sein, dass die Schwenkkörper widerhakenförmig hinter Kanten des Kunststoff-Gehäuseteiles einrastbare Vorsprünge haben.

Auf diese Weise werden die Schwenkkörper in ihrer Verriegelungsposition unkompliziert festgehalten.

Nachfolgend wird anhand von fünf Figuren ein Ausführungsbeispiel der Erfindung noch näher erläutert.

Dabei zeigen, mehr oder weniger stark vergrössert und teilweise nur in schematischer Darstellung,
Fig. 1 einen Querschnitt durch den Tastenbaustein mit aufgesetzter Tastenkappe,
Fig. 2 den Tastenbaustein schräg von unten gesehen und
Fig. 3, Fig. 4 und Fig. 5 die Funktionsweise der Schwenkkörper beim Einsetzen des Tastenkörpers in das Kunststoff-Gehäuseteil.

Im einzelnen ist den Figuren zu entnehmen, dass der Tastenbaustein ein im wesentlichen hohlzylindrisches Kunststoff-Gehäuseteil 1 aufweist, das auf der Seite, die einer nicht dargestellten Kontaktplatte zugewandt ist, in einen etwa quaderförmigen Sockel 2 übergeht. Von dieser Seite her ist in das Kunststoff-Gehäuseteil 1 ein aus elastischem Material bestehender, glocken- oder kuppelförmiger Tastenkörper 3 eingesetzt, und zwar so, dass die Achsen 4 von Kunststoff-Gehäuseteil 1 und Tastenkörper 3 zueinander koaxial verlaufen und die offene Seite 5 des Tastenkörpers 3 der nicht dargestellten Kontaktplatte zugewandt ist. Beim Aufsetzen des aus Tastenkörper 3 und Kunststoff-Gehäuseteil 1 bestehenden Tastenbausteines auf diese Platte dringen vom Sockel 2 des Kunststoff-Gehäuseteiles 1 in Richtung zur Platte abstehende Haltezapfen 6 in Bohrungen der Platte ein und halten dadurch den Tastenbaustein an der Platte fest. Dabei wird der Tastenkörper 3 mit Hilfe des Kunststoff-Gehäuseteiles 1 mit einem Rand 7, der die offene Seite 5 des Tastenkörpers 3 umgibt, gegen die Platte gedrückt und dadurch ein gegenüber der Aussenwelt abgeschlossener Kontaktraum gebildet, in welchem sich an der Oberfläche der Platte Kontaktflächen befinden, die durch einen beweglichen Kontakt 8 miteinander verbunden werden können, der konzentrisch zur Achse 4 an der Decke 9 des Tastenkörpers 3 befestigt ist. Durch Betätigung eines vom Kunststoff-Gehäuseteil 1 geführten und gehaltenen Tastenknopfes 11 kann der Tastenkörper 3 zum Einbrechen gebracht werden, wodurch sich der bewegliche Kontakt 8 gegen die Oberfläche der nicht dargestellten Platte legt. Wird der Tastenknopf 11 freigegeben, so nimmt der Tastenkörper 3 selbsttätig wieder seine ursprüngliche Form an und stellt dabei auch den Tastenknopf 11 wieder zurück.

Bei dem Aufbau von Tastaturen ist es erwünscht, den aus Tastenkörper 3 und Kunststoff-Gehäuseteil 1 bestehenden Tastenbaustein gemeinsam als Verbundkörper handhaben zu können, obwohl Tastenkörper 3 und Kunststoff-Gehäuseteil 1 voneinander getrennt hergestellte Teile sind.

Zur sicheren Verbindung zwischen Tastenkörper 3 und Kunststoff-Gehäuseteil 1 ist der Tastenkörper 3 an seiner Aussenseite in der Nähe seines Randes 7 mit einem einstückig mit dem Tastenkörper 3 zusammenhängenden umlaufenden Steg 12 versehen, der rechtwinklig zur Achse 4 vom Tastenkörper 3 absteht. Diesem Steg 12 angepasst, weist das Kunststoff-Gehäuseteil 1 im Bereich seines Sockels 2 eine Innenwand 13 mit einer der nicht dargestellten Platte zugewandten Auflagefläche 14 auf. Ausserdem sind am Sockel 2, jeweils in der Mitte der von der Achse 4 weggerichteten Seitenwände 15 des Sockels einstückig mit dem Kunststoff-Gehäuseteil 1 über Filmscharniere 16 zusammenhängende Schwenkkörper 17 vorgesehen. Die jeweils in einer zur Achse 4 parallelen Ebene mit ihren freien Enden bewegbaren Schwenkkörper 17, bilden an ihren freien Enden Haltehaken 18, die in einer Verriegelungsstellung der Schwenkkörper 17, wie sie in Fig. 1 und Fig. 2 dargestellt ist, zu der Auflagefläche 14 der Innenwand 13 einen Abstand haben, der der Materialstärke des Steges 12 entspricht.

Wie Fig. 2 zeigt, weisen die Schwenkkörper 17 im Bereich ihrer Haltehaken 18 Vorsprünge 19 auf, die sich widerhakenförmig hinter Kanten 20 des Sockels 2 legen, die zur Achse 4 parallel verlaufen, wenn sich die Schwenkkörper 17 in der Verriegelungsstellung befinden. Aus Fig. 2 ist auch zu ersehen, dass die Haltehaken 18 auf der offenen Seite 5 des Tastenkörpers 3 die einzigen Begrenzungswände für die Stege 12 des Tastenkörpers 3 bilden, so dass also der Tastenkörper 3 auf seiner offenen Seite 5 lediglich durch die Haltehaken 18 der Schwenkkörper 17 im Kunststoff-Gehäuseteil 1 festgehalten wird.

Aus den Figuren 3 bis 5 ist zu ersehen, wie sich die Schwenkkörper 17 vor dem Einsetzen des Tastenkörpers 3 in das Kunststoff-Gehäuseteil 1 zunächst in einem freien Zustand befinden, in der die Haltehaken 18 den Aufnahmeraum 21 des Kunststoff-Gehäuseteiles 1 für den Tastenkörper 3 ungehindert freigeben. Der Tastenkörper 3 fällt daher, unter dem Einfluss der Schwerkraft, selbsttätig in den Aufnahmeraum 21, wobei lediglich dafür gesorgt werden muss, dass die geschlossene Seite des Tastenkörpers 3 in diesem Fall nach unten gerichtet ist. Im Zusammenwirken mit dem Steg 12 zentriert dabei die Innenwand 13 des Sockels 2 den Tastenkörper 3 bezüglich des Kunststoff-Gehäuseteiles 1 selbsttätig und bildet mit ihrer Auflagefläche 14 einen Halterand, der für denTastenkörper 3 in Einsetzrichtung als Anschlag wirkt.

Wenn Steg 12 und Innenwand 13 mit der Auflagefläche 14 aneinander liegen, werden die Schwenkkörper 17 in die Verriegelungsstellung gebracht. In dieser (vergleiche hierzu die Figuren 1, 2 und 3) befinden sich die Haltehaken 18 der Schwenkkörper 17 auf der von der Auflagefläche 14 abgewandten Seite des Steges 12. Dadurch wird der Tastenkörper 3 auch in der von der Auflagefläche 14 abgewandten Richtung an dem Kunststoff-Gehäuseteil 1 fixiert.

## Patentansprüche

1. Tastenbaustein, mit einem glocken- oder kuppelförmigen, aus elastischem Material bestehenden Tastenkörper, der einen seine offene Seite begrenzenden Rand aufweist, und mit einem den Tastenkörper zumindest teilweise aufnehmenden Kunststoff-Gehäuseteil, in welches der Tastenkörper mit seiner geschlossenen Seite voraus einsetzbar ist und mit am Tastenkörper in der Nähe seines Randes vorgesehenen, nach aussen gerichteten Ansätzen, die in Nischen oder Taschen eingreifen, die quer zur Achse des Tastenkörpers im Kunststoff-Gehäuseteil vorgesehen sind, dadurch gekennzeichnet, dass auf der offenen Seite (5) des Tastenkörpers (3) die Ansätze (12) des Tastenkörpers (3) erfassende Begrenzungswände (18) des Kunststoff-Gehäuseteiles (1) lediglich durch Schwenkkörper (17) gebildet sind, die über Filmscharniere (16) einstückig mit dem Kunststoff-Gehäuseteil (1) zusammenhängen.

2. Tastenbaustein nach Anspruch 1, dadurch gekennzeichnet, dass die Ansätze des Tastenkörpers (3) durch einen Steg (12) gebildet sind, der den Tastenkörper (3) in der Nähe seines Randes (7) umgibt und dass das Kunststoff-Gehäuseteil (1) eine diesem Steg (12) angepasste Innenwand (13) mit Auflagefläche (14) aufweist, die beim Einsetzen des Tastenkörpers (3) in das Kunststoff-Gehäuseteil als Anschlag wirksam ist.

3. Tastenbaustein nach einem der Ansprüche 1 oder 2, dadurch gekennzeichnet, dass die jeweils in einer zur Achse (4) des Tastenkörpers (3) parallelen Ebene bewegbaren Schwenkkörper (17) Haltehaken (18) aufweisen, die in einer Verriegelungsstellung der Schwenkkörper (17) eine Parallelstellung zu der Auflagefläche (14) der Innenwand (13) einnehmen und in dieser Parallelstellung zu der Auflagefläche (14) der Innenwand (13) einen der Dicke des Tastenkörpersteges (12) entsprechenden Abstand haben.

4. Tastenbaustein nach Anspruch 3, dadurch gekennzeichnet, dass die Schwenkkörper (17) widerhakenförmig hinter Kanten (20) des Kunststoff-Gehäuseteiles (1) einrastbare Vorsprünge (19) aufweisen.

## Claims

1. A key module comprising a bell-shaped or dome-shaped key body which consists of elastic material and which has an edge which delimits its open side, and comprising a synthetic housing component which at least partially accommodates the key body and into which the key body can be inserted with its closed side leading, and comprising outwards directed projections which are arranged on the key body in the vicinity of its edge and which engage into recesses or pockets which extend transversely to the axis of the key body in the synthetic housing component, characterised in that on the open side (5) of the key body (3) delimiting walls (18) of the synthetic housing component (1) which embrace the projections (12) of the key body (3) are formed only by pivot bodies (17) which are integrally connected to the synthetic housing component (1) via film hinges (16).

2. A key module as claimed in Claim 1, characterised in that the projections of the key body (3) are formed by a rib (12) which surrounds the key body (3) in the vicinity of its edge (7), and that the synthetic housing component (1) has an inner wall (13) which is adapted to this rib (12) and which is provided with a bearing surface (14) which serves as stop means when the key body (3) is inserted into the synthetic housing component.

3. A key module as claimed in one of the Claims 1 or 2, characterised in that the pivot bodies (17), which can each be moved in a plane parallel to the axis (4) of the key body (3), are provided with holding hooks (18) which, in a locking position of the pivot bodies (17), assume a parallel position to the bearing surface (14) of the inner wall (13) and in this parallel position are spaced from the bearing surface (14) of the inner wall (13) by a distance corresponding to the thickness of the key body rib (12).

4. A key module as claimed in Claim 3, characterised in that the pivot bodies (17) are provided with projections (19) which can engage behind edges (20) of the synthetic housing component (1) in barbed fashion.

## Revendications

1. Module en forme de touche, comportant un corps en forme de cloche ou de coupelle, réalisé en un matériau élastique et possédant un bord limitant son côté ouvert, et un élément de boîtier en matière plastique, qui loge au moins partiellement le corps de la touche et dans lequel le corps de la touche peut être inséré à l'avance par son côté fermé, et des appendices saillants dirigés vers l'extérieur, prévus sur le corps de la touche à proximité de son bord et s'engageant dans des niches ou cavités prévues transversalement par rapport à l'axe du corps de la touche, dans l'élément de boîtier en matière plastique, caractérisé par le fait que sur le côté ouvert (5) du corps (3) de la touche, les parois limites (18) de l'élément de boîtier en matière plastique (1), qui enserrent les appendices saillants (12) du corps (3) de la touche, sont formées simplement par des corps basculants (17), qui sont reliés d'un seul tenant à l'élément de boîtier en matière plastique (1) par l'intermédiaire de charnières (16) en forme de pellicule.

2. Module en forme de touche selon la revendication 1, caractérisé en ce que les appendices saillants du corps (3) de la touche sont formés par une barrette (12) qui s'étend sur le pourtour du corps (3) de la touche, à proximité de son bord (7), et que l'élément de boîtier en matière plastique (1) possède une paroi intérieure (13) adaptée à cette barrette (12) et possédant une surface d'appui (14) qui agit en tant que butée lors de l'insertion du corps (3) de la touche dans l'élément de boîtier en matière plastique.

3. Module en forme de touche selon l'une des revendications 1 ou 2, caractérisé par le fait que les corps basculants (17), qui peuvent se déplacer respectivement dans un plan parallèle à l'axe (4) du corps (3) de la touche, possèdent des crochets de retenue (18), qui, lorsque les corps basculants (17) sont dans une position de verrouillage, prennent une position parallèle à la surface d'appui (14) de la paroi intérieure (13) et, dans cette position parallèle, sont à une distance de la surface d'appui (14) de la paroi intérieure (13), qui correspond à l'épaisseur de la barrette (12) du corps de la touche.

4. Module en forme de touche selon la revendication 3, caractérisé par le fait que les corps basculants (17) possèdent des parties saillantes (19) qui s'encliquettent à la manière de crochets derrière des bords (20) de l'élément de boîtier en matière plastique (1).
